# EUROPÄISCHE PATENTSCHRIFT

(11) **EP 1 828 453 B1**
(45) Veröffentlichungstag und Bekanntmachung des Hinweises auf die Patenterteilung: **25.06.2008**
(21) Anmeldenummer: 05819607.2
(22) Anmeldetag: 17.12.2005
(51) Int. Cl.: D01G 25/00, D04H 1/74

(54) **VLIESLEGER UND VERFAHREN ZUM FÜHREN EINES FLORS**
NON-WOVEN WEB-LAYING DEVICE AND METHOD FOR GUIDING A NAP
DISTRIBUTEUR DE VOILE ET PROCEDE DE GUIDAGE D'UN POIL

(30) Priorität: 23.12.2004 DE 202004020165 U
(43) Veröffentlichungstag der Anmeldung: 05.09.2007
(73) Patentinhaber: AUTEFA automation GmbH, 86316 Friedberg (DE)
(72) Erfinder: SCHÄFFLER, Manfred, 86504 Merching (DE)
(74) Vertreter: Ernicke, Klaus Stefan
(86) Internationale Anmeldenummer: PCT/EP2005/013616
(87) Internationale Veröffentlichungsnummer: WO 2006/069651

(56) Entgegenhaltungen:
- EP-A- 0 865 521
- EP-A- 1 057 906
- EP-A- 1 367 166
- US-A- 5 590 442
- US-B1- 6 550 107

## Beschreibung

Die Erfindung betrifft einen Vliesleger und ein Verfahren zum Führen eines Flors mit den Merkmalen im Oberbegriff des Verfahrens- und Vorrichtungshauptanspruchs.

Ein solcher Vliesleger ist aus der EP 0 865 521 B1 bekannt. Der als sogenannter Bandleger ausgebildete Vliesleger hat zwei relativ zueinander bewegliche Hauptwagen und zwei in Schleifen geführte endlose und umlaufend angetriebene Legebänder. Die Legebänder laufen in einer abgewinkelten Führungszone am oberen Hauptwagen und zwischen den Hauptwagen parallel, wobei sie den Flor zwischen sich aufnehmen und führen. Die Führungszone weist eingangseitig einen schrägen Bandeinlauf der Legebänder am oberen Hauptwagen auf. Die von zwei Seiten herangeführten Legebänder treffen hier aufeinander und werden unter Bildung eines Einlaufschlitzes zusammengeführt. Der auf dem einen Legeband zugeführte Flor wird im Bandeinlauf nach unten umgelenkt. Im Bandeinlauf haben die beiden Legebänder zwei parallel nebeneinander laufende und gerade Bandabschnitte, die den besagten Einlaufschlitz bilden und den Flor zwischen sich klemmend aufnehmen und führen. Der Bandeinlauf hat sieben Umlenkrollen und zwei Bandschlaufen. Die beiden Umlenkrollen am unteren Ende der geraden Bandabschnitte sind schräg übereinander angeordnet und sind dabei zur Florklemmung eng benachbart. Für eine sichere und verzugsfreie Legeband- und Florführung wird das äußere Legeband anschließend in einer ersten Bandschlaufe abgehoben und an einer weiteren Umlenkrolle wieder zugeführt, die ebenfalls zur Florklemmung eng benachbart zur unteren Umlenkrolle des inneren florführenden Legebandes angeordnet ist. Das besagte äußere Legeband wird dann in einer zweiten wiederkehrenden Bandschlaufe erneut umgelenkt und wieder in Parallellage zum inneren Legeband gebracht. Der Flor wird dadurch auch in den Umlenkbereichen der Legebänder und zwischen eng benachbarten Umlenkrollen beidseitig geführt und eingeklemmt.

Die FR-2 553 102 zeigt einen anderen Vliesleger mit einem stationären Bandeinlauf, in dem die Legebänder an ortsfesten Umlenkrollen zusammengeführt und in Paralllage zum oberen Hauptwagen geführt werden. Am Hauptwagen treten die Bandabschnitte wieder auseinander und werden senkrecht nach unten umgelenkt, wodurch der horizontal zugeführte Flor eine Umlenkung um 90° erfährt und nur noch einseitig geführt ist. In der Praxis hat sich gezeigt, daß ein solcher Bandeinlauf nur für beschränkte Zuführgeschwindigkeiten des Flors und Arbeitsgeschwindigkeiten des Vlieslegers einsetzbar ist. Wenn die Zuführgeschwindigkeiten zu hoch werden, kann es zu Abrissen in dem sehr leichten und hochempfindlichen Faserflor kommen.

Andere Entwicklungen, z.B. gemäß der EP-A-0 517 568 tendieren dahin, vor dem Bandeinlauf einen sehr breiten und weit öffnenden Einlauftrichter zu schaffen. Hierbei hat das den Flor zuführende Legeband einen schräg abfallenden Bandabschnitt, auf dem Flor allerdings offen transportiert wird. Am unteren Ende des Bandabschnitts kommt das zweite Legeband heran, wodurch der Flor erst an dieser Stelle in den Bandeinlauf zwischen die beiden Legebänder gerät und erst an der Bandumlenkung und an einer Andrucklinie zwischen den Umlenkrollen beidseitig von den Legebändern aufgenommen, geführt und geklemmt wird.

Die WO 91/156018 zeigt eine weitere Variante des Bandeinlaufs, bei dem beide Legebänder am Hauptwagen über zwei große Umlenkwalzen geführt sind. Hierdurch bildet sich auch ein weiter Einlauftrichter für den auf dem einen Legeband zugeführten Flor. Die beiden großen Umlenkwalzen sind horizontal nebeneinander etwa auf gleicher Höhe angeordnet, wodurch der Flor nur etwa in Mittelpunktshöhe der beiden Walzen durch die hier nahe zusammentretenden Legebänder beidseits aufgenommen und geführt ist. Davor und danach treten die Legebänder durch die Walzenform wieder auseinander. Diese beiden vorgenannten Vliesleger sind zwar für höhere Zuführgeschwindigkeiten des Flors und Verarbeitungsgeschwindigkeiten des Vlieslegers konzipiert. Durch die nur punkt- bzw. linienweise Zusammenführung der Legebänder und die entsprechend kurze Führungslänge ergeben sich aber dennoch geschwindigkeitsbegrenzende Probleme.

Aus der DE-A 19 27 863 und der DE-A 24 29 106 sind ferner Vliesleger mit stationär angeordneten Bandeinläufen bekannt, bei denen die Legebänder über ortsfest angeordnete Umlenkwalzen geführt sind. Beide Vliesleger zeigen horizontale Bandeinläufe.

Bei der DE-A 24 29 106 bilden die beiden Legebänder einen horizontalen Einlaufschlitz, der sich an das von der Krempel kommende Zuführband anschließt. Am oberen Hauptwagen werden die Legebänder voneinander gelöst, wobei der Flor um 90° nach unten umgelenkt und dabei nur auf dem einen untenliegenden Legeband transportiert und geführt wird. Bei der DE-A 19 27 863 wird der Flor über ein stationäres vorgeschaltetes Transportband zugeführt und vor dem Bandeinlauf im freien Fall auf einen darunterliegenden etwas schräg verlaufenden Legebandabschnitt gebracht. Das zweite Legeband ist erst mit einigem Abstand hinter dieser Stelle angeordnet. Der Einlaufschlitz entsteht dabei erst sehr spät an der Umlenkstelle in die folgende horizontale Einlaufstrecke des Bandeinlaufs. Beide Ausführungsformen mit dem stationären Bandeinlauf begrenzen in erheblichem Maße die Geschwindigkeiten von Florzuführung und Vliesleger.

Es ist Aufgabe der vorliegenden Erfindung, einen Vliesleger mit einem verbesserten Bandeinlauf und ein besseres Florführungsverfahren aufzuzeigen.

Die Erfindung löst diese Aufgabe mit den Merkmalen im Verfahrens- und Vorrichtungshauptanspruch.

Der beanspruchte Vliesleger mit dem schrägen Bandeinlauf und der Einlaufstrecke hat den Vorteil einer besseren und schonenderen Florführung im Bereich des Oberwagens. Mit dem Vliesleger und dem Florführungsverfahren wird eine Klemmung des Flors an den Umlenkbereichen des Bandeinlaufs vermieden. Eine beidseitige Führung und Klemmung des Flors erfolgt nur in denjenigen Bandbereichen, in denen die Legebänder in enger Nachbarschaft verlaufen und sich dabei im Wesentlichen in einer geraden Linie erstrecken. Dies verbessert die Florführung.

Der Bandeinlauf kann eine vorwärts oder auch eine rückwärts gerichtetet Einlaufstrecke haben. Die rückwärts gerichtete Variante bietet den Vorteil einer weicheren Florumlenkung an der unteren Umlenkstelle. Außerdem kann in dieser Variante der Oberwagen eine kompaktere Bauform haben.

Der Bandeinlauf hat ferner den Vorteil, dass er mit weniger Umlenkrollen auskommt. Dies reduziert den Bauaufwand und die Baugröße des Oberwagens.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: eine Übersichtsdarstellung eines Vlieslegers mit einem bewegten Bandeinlauf am Oberwagen,
- Figur 2:: eine vergrößerte und detaillierte Detailansicht einer ersten Variante des Bandeinlaufs von Fig. 1 mit Ober- und Legewagen,
- Figur 3:: eine weiter vergrößerte Detaildarstellung des Bandeinlaufs von Fig. 2 am Oberwagen,
- Figur 4:: eine vergrößerte und detaillierte Detailansicht einer zweiten Variante des Bandeinlaufs von Fig. 1 mit Ober- und Legewagen und
- Figur 5:: eine weiter vergrößerte Detaildarstellung des Bandeinlaufs von Fig. 4 am Oberwagen.

Figur 1 zeigt in der Übersicht einen Vliesleger (1), der als sogenannter Bandleger ausgebildet ist. Er hat in einem Gehäuse oder Gestell (30) einen oberen Hauptwagen (2) und einen unteren Hauptwagen (3). Der Vliesleger (1) kann darüber hinaus ein oder mehrere Hilfswagen oder Spannwagen (31,32) aufweisen. Über die Wagen (2,3,31,32) sind mittels geeigneter Umlenkrollen oder Umlenkwalzen zwei endlose Legebänder (5,6) geführt. Zumindest die beiden Hauptwagen (2,3) sind durch Fahrwerke (20) mit Laufrollen (29) auf vorzugsweise gemeinsamen Fahrschienen (28) gelagert und werden mittels geeigneter Antriebe hin- und herbeweglich angetrieben und bewegen sich relativ zueinander. Die beiden Legebänder (5,6) sind ebenfalls mittels geeigneter steuer- und regelbarer Antriebe umlaufend angetrieben. Das eine Legeband (5)wird nachfolgend als Zuführband und das andere Legeband (6) als Gegenband bezeichnet.

Der von einem Florerzeuger (nicht dargestellt), z.B. einer Karde oder einer Krempel, erzeugte Faserflor (7) gelangt über ein separates oder von einem Abschnitt des Zuführbands (5) gebildetes Zulaufband (25) in den Vliesleger (1). Er wird über eine Zuführstrecke (26) auf in Einlaufrichtung (24) zum oberen Hauptwagen (2) und zu einem dort angeordneten schrägen Bandeinlauf (4) geführt. Der Flor (7) gelangt am nachfolgend näher beschriebenen schrägen Bandeinlauf (4) zwischen die beiden Legebänder (5,6). Entlang der Zuführstrecke (26) kann der Faserflor (7) z.B. in der dargestellten Weise offen auf dem Zuführband (5) liegend transportiert werden. Er kann alternativ durch das entsprechend vor zum Zulaufband (25) geführte Gegenband (6) oder ein anderes separates Band oder dgl. abgedeckt werden.

Die Legebänder (5,6) sind am Oberwagen (2) und im nachfolgenden Bereich (41) zwischen den beiden Hauptwagen (2,3) in einer abgewinkelten Bandschleife nahe zusammen und im wesentlichen parallel zueinander geführt. Sie nehmen den Flor (7) ggf. mit leichtem Druck zwischen sich auf, transportieren und führen ihn. Dieser abgewinkelte Schleifenbereich wird als Führungszone (27) bezeichnet. Die Führungszone (27) gliedert sich in den Bandeinlauf (4) und den anschließenden Zonenbereich (41) zwischen den Hauptwagen (2,3). Der Zonenbereich (41) kann sich horizontal oder schräg erstrecken und verbindet die Hauptwagen (2,3) geradlinig und direkt.

Am unteren Hauptwagen (3), dem sogenannten Legewagen, tritt der Flor (7) am Floraustritt (37) nach unten aus und wird auf einem querlaufenden endlosen Abzugsband (8) zu einem mehrlagigen Vlies (23) abgelegt. Der Legewagen (3) fährt über dem Abzugsband (8) hin und her, wodurch der Flor (8) in mehreren Lagen übereinander quer und im Zickzack zur Anlieferungsrichtung abgelegt wird. Der Flor (7) wird dabei schuppenartig aufgetäfelt.

Die Legebänder (5,6) treten am Legewagen (3) am Floraustritt (37) wieder auseinander und werden in räumlich voneinander getrennten Schleifenabschnitten nach außen weg und über z.B. gestellfeste Umlenkrollen (42,43) sowie ggf. vorhandene Spannwagen oder Hilfswagen (31,32) zum Bandeinlauf (4) wieder zurückgeführt. Die Umlenkrollen (42) sind für das Zuführband (5) und die Umlenkrollen (43) für das Gegenband (6) vorgesehen. Der Legewagen (3) weist ebenfalls eine Führungsrolle (33) für das Zuführband (5) auf, das nach zweifacher Umlenkung über die Umlenkrollen (34,35) sowie über weitere gestellfeste Umlenkrollen (42) und unter Bildung des Zulaufbands (25) sowie der Zuführstrecke (26) wieder zum Oberwagen (2) zurückgeführt wird. Das Legeband (6) wird über eine Umlenkrolle (36) umgelenkt und ebenfalls über gestellfeste Umlenkrollen (43) zum Oberwagen (2) zurückgeführt. Der Floraustritt (37) wird zwischen den Umlenkrollen (35,36) gebildet.

Im Anschluss an den Floraustritt (37) haben die Legebänder (5,6) jeweils einen seitlich nach außen gerichteten Bandabschnitt (44,45), der im wesentlichen parallel zur Wagenfahrtrichtung und zum Abzugsband (8) ausgerichtet ist. Die Bandabschnitte (44, 45) erstrecken sich jeweils von den hin und her beweglichen Umlenkrollen (35,36) zu den benachbarten stationären Umlenkrollen (42,43). Sie können mit geringem Abstand über oder mit Berührungskontakt auf dem abgelegten Vlies (23) aufliegen. Sie decken das Vlies (23) in allen Legewagenstellungen als Abdecktrume gegen Luftwirbel und andere störende Umwelteinflüsse ab. Die Bandumlaufgeschwindigkeiten und die Legewagengeschwindigkeit sind im Legebereich zwischen den Umkehrpunkten und evtl. mit Ausnahme der dortigen Brems- und Beschleunigungsphasen sowie mit Ausnahme eines evtl. bewussten Ablegeverzugs in der Regel betragsmäßig im wesentlichen gleich groß. Der jeweils in Wagenfahrtrichtung folgende Bandabschnitt (44,45) wird daher auf den bei der Fahrt gerade abgelegten Florbereich in einer Abwickelbewegung aufgelegt oder angenähert und hat dabei keine oder nur eine geringe Geschwindigkeitskomponente in Wagenfahrtrichtung.

Für das Legeband (5) ist ein Spannwagen oder Hilfswagen (31) vorgesehen, der in Abhängigkeit von der Bewegung des Oberwagens (2) gesteuert wird. Für das Legeband (6) ist ein Spannwagen oder Hilfswagen (32) vorgesehen, der in Abhängigkeit der Bewegung des Legewagens (3) gesteuert wird. Dabei ist die Bewegung der Spannwagen (31,32) mit Hilfe von Zahnriemen zwangsgesteuert.

Für die konstruktive Ausbildung und Funktion des Vlieslegers (1) gibt es verschiedenste Möglichkeiten, wie sie z.B. aus dem in der Beschreibungseinleitung genannten Stand der Technik bekannt sind. Die beiden Hauptwagen (2,3) können sich dabei zur Bildung einer kurzen Durchlaufstrecke gleichsinnig wie bei der EP-0 865 521 B1, der DE-A-19 27 863 bzw. der EP-A-0 517 568 oder gegensinnig mit stationärer Bandumlenkung wie bei der FR-A-2 553 102 oder der WO 91/156018 bewegen. Zur Beeinflussung der Florablage auf dem Abzugsband (8) können mittels der Hilfs- oder Spannwagen (31,32) interne Speicher gebildet werden, die z.B. Randverdickungen des Vlieses (23) vermeiden. Es kann bei der Florablage auch mit Verzug gearbeitet werden, um ein bestimmtes Profil in der Dicke oder Dichte des Vlieses (23) einzustellen.

Figur 2 und 3 verdeutlichen eine erste Variante des Bandeinlaufs (4) des Vlieslegers (1) von Figur 1 im Detail. Figur 4 und 5 zeigen eine zweite Variante des Bandeinlaufs (4).

In beiden Varianten ist der Flor (7) in der Führungszone (27) im wesentlichen nur zwischen gerade verlaufenden Abschnitten der Legebänder (5,6) beidseitig geführt und ggf. eingeklemmt. Dies gilt sowohl für den einen Zonenbereich am Bandeinlauf (4), als auch für den anderen Zonenbereich (41) zwischen den beiden Hauptwagen (2,3).

In beiden Varianten treffen am Bandeinlauf (4) die beiden hinter dem Legewagen (3) wieder getrennt geführten Legebänder (5,6) zusammen, laufen im Bandeinlauf (4) nahe beieinander und nehmen den von außen zugeführten Flor (7) zwischen sich auf. In den gezeigten Ausführungsformen dient das eine Legeband (5) zugleich als Florzuführung bzw. Zulaufband (25) und ist entsprechend aus dem Gehäuse (30) des Vlieslegers (1) herausgeführt. Der Flor (7) liegt hier z.B. offen auf dem Legeband (5) und wird von diesem zum Bandeinlauf (4) transportiert.

Spätestens am Bandeinlauf (4) werden die beiden Legebänder (5,6) unter Bildung eines schmalen Einlaufschlitzes (12) über ein Paar obere Umlenkrollen (14,16) zusammengeführt. An die Umlenkrollen (14,16) schließt sich die Einlaufstrecke (9) an, die von zwei im wesentlichen gerade sich erstreckenden Bandabschnitten (10,11) der Legebänder (5,6) bis zu einer weiteren Umlenkung (15,17) und einem dortigen Auslaufschlitz (19) gebildet wird. Die Einlaufstrecke (9) ist derjenige Bandbereich, in dem die Bandabschnitte (10,11) zwischen den Ein- und Auslaufschlitzen (12,19) in so enger Nachbarschaft verlaufen, wobei sie den Flor (7) zwischen sich aufnehmen und ihn abdecken bzw. ihn beidseitig führen.

Der Einlaufschlitz (12) kann eine feste oder eine einstellbare Weite haben, die ggf. an die jeweiligen Erfordernisse des Flormaterials angepaßt werden kann. Sie kann etwas größer als die Flordicke sein, so dass der lockere Flor (7) zunächst ohne Zwängung oder Kompression aufgenommen werden kann. Die Weite kann alternativ gleich oder kleiner als die Flordicke sein und gegebenenfalls bereits bei Eintritt des Flors (7) in den Bandeinlauf (4) zu einer Klemmung führen.

Die Bandabschnitte (10,11) laufen in der Einlaufstrecke (9) im wesentlichen parallel. Dies kann streng parallel sein. Der Abstand der Bandabschnitte (10,11) kann sich alternativ über die Lauflänge verringern. Dadurch kann eine sich im spitzen Winkel trichterförmig verjüngende Einlaufstrecke (9) gebildet werden, in der der Flor (7) allmählich zusammengepreßt und geklemmt wird, bevor er den Auslaufschlitz (19) an der unteren Umlenkung (15,17) erreicht. Bei dieser Variante kann z.B. die Weite des Einlaufschlitzes (12) größer als die Flordicke eingestellt werden. Es ist aber auch möglich, bei einer kleinen Schlitzweite den Flor (7) gleich beim Eintritt in den Bandeinlauf (4) zu klemmen und die Kompression über Länge der Einlaufstrecke (9) noch weiter zu erhöhen. Die Wahl der geeigneten Einstellung richtet sich nach der Art des Flormaterials und gegebenenfalls auch nach der Florzuführgeschwindigkeit und/oder anderen Parametern.

Die beiden Bandabschnitte (10,11) erstrecken sich jeweils zwischen einer oberen Umlenkkrolle (14,16) und einer unteren Umlenkrolle (15,17), wobei die unteren Umlenkrollen (15,17) mit ihren parallelen Achsen (38,39) im wesentlichen auf gleicher Höhe nebeneinander angeordnet sind. Vorzugsweise ist die Höhenlage gleich. Alternativ kann die Höhenlage geringfügig differieren, wobei die Verbindungslinie der Achsen (38,39) in einem deutlich von 90° abweichenden Winkel zur Einlaufstrecke (9) ausgerichtet ist.

Die Bandabschnitte (10,11) haben in den gezeigten Ausführungsbeispielen einen direkten und geradlinigen Verlauf zwischen den oberen und unteren Umlenkkrollen (14,15 und 16,17). Alternativ können die Bandabschnitte (10,11) einen leicht gebogenen Verlauf haben.

Die Einlaufstrecke (9) bzw. die Bandabschnitte (10,11) sind in einem Winkel α oder α' gegen die Horizontale oder die Zuführ- bzw. Einlaufrichtung (24) schräg abwärts geneigt. Dieser Winkel α oder α' ist in den beiden Varianten von Figur 2,3 und 4,5 unterschiedlich groß und bezieht sich jeweils auf die Bandumlenkung des Legebands (5) an der oberen Umlenkrolle (14). Die vorzugsweise horizontale Zuführstrecke (26) des Legebandes (5) wird in den schrägen Bandabschnitt (10) umgelenkt.

In der ersten Variante von Figur 2 und 3 sind die Bandabschnitte (10,11) in Einlaufrichtung (24) des Zuführbandes (5) schräg abwärts geneigt. Der Neigungswinkel α der Bandabschnitte (10,11) gegen die Einlaufrichtung (24) bzw. die Zuführstrecke (26) kann zwischen 90° und 160° betragen. Vorzugsweise ist der Neigungswinkel α größer als 90° und liegt zwischen 100° und 130°. In der gezeigten Ausführungsform beträgt er ca. 120°.

In der zweiten Variante von Figur 4 und 5 sind die Bandabschnitte (10,11) gegen die Einlaufrichtung (24) des Zuführbandes (5) schräg abwärts geneigt. Der Neigungswinkel α' der Bandabschnitte (10,11) gegen die Einlaufrichtung (24) bzw. die Zuführstrecke (26) kann zwischen 90° und 30° betragen. Vorzugsweise ist der Neigungswinkel α' kleiner als 90° und liegt zwischen 80° und 50°. In der gezeigten Ausführungsform beträgt er ca. 65°.

Am Bandeinlauf (4) findet eine Gesamt-Umlenkung des florführenden Legebandes (5) von 180° statt. Bei der ersten Variante Figur 2 und 3 ist die Umlenkung mit dem Neigungswinkel α an der oberen Umlenkrolle (14) schwächer und mit dem Komplementärwinkel β an der unteren Umlenkrolle (15) stärker. Bei der zweiten Variante von Figur 4 und 5 sind die Umlenkverhältnisse umgekehrt mit einer stärkeren Umlenkung α' oben und einer schwächeren Umlenkung β' unten.

Am unteren Ende der Einlaufstrecke (9) werden die beiden Legebänder (5,6) über untere Umlenkrollen (15,17) geführt und weiter in eine vorzugsweise horizontale Richtung zum Zonenbereich (41) und zum Legewagen (3) umgelenkt. Die Umlenkrollen (15,17) können im wesentlichen gleiche Durchmesser haben. In der Einlaufstrecke (9) ist der Flor (7) vor der unteren stärkeren Umlenkung (15,17) über eine längere gerade Strecke bereits sicher geführt und abgedeckt.

Die beiden unteren Umlenkrollen (15,17) sind gegenseitig und seitlich distanziert. Ihr Abstand auf der Verbindungslinie ihrer Achsen (38,39) ist deutlich größer als die Dicke des Flors (7) und der beiden Legebänder (5,6). Die Einlaufstrecke (9) mit der benachbarten Parallelführung der Bandabschnitte (10,11) reicht in beiden Varianten bis zum oberen Bereich der Umlenkrollen (15,17). Sie endet oberhalb der Achsen (38,39) bei Beginn der Umlenkung eines der Legebänder (5,6). In der ersten Variante von Figur 2, 3 ist dies der Umlenkungsbeginn des Legebandes (5) an der Umlenkrolle (15). In der zweiten Variante von Figur 4, 5 endet die Einlaufstrecke (9) am Beginn der Umlenkung des anderen Legebandes (6) an der Umlenkrolle (17).

Am unteren Ende der Einlaufstrecke (9) treten die Bandabschnitte (10,11) zwischen den beiden unteren Umlenkrollen (15,17) auseinander und bilden zwischen sich den nach unten sich öffnenden Auslaufschlitz (19), in dem die beidseitige Florführung oder Florklemmung aufgehoben wird. Der Parallelbereich oder Florklemmbereich der Bandabschnitte (10,11) endet in beiden Varianten oberhalb der Achsen (38,39) der Umlenkrollen (15,17).

Zwischen den beiden unteren Umlenkrollen (15,17) gibt es wegen ihrer Distanz keine Andrucklinie für den Flor (7), wie sie in der EP-0 517 568 A1 und der EP-0 865 521 B1 vorgesehen ist.

In der ersten Variante von Figur 2 und 3 mit der vorwärts geneigten Einlaufstrecke (9) beginnt der Auslaufschlitz (19) an der tangentialen Kontaktstelle des florführenden Bandabschnitts (10) am Mantel der unteren Umlenkrolle (15). Der Flor (7) wird vom Legeband (5) im Anschluss an diese Stelle gleich im Bogen mit einem Komplementärwinkel β von z.B. 60° weitergeführt und umgelenkt. Auf den nur noch einseitig geführten Flor (7) wirken Fliehkräfte aus der Umlenkung und sein Floreigengewicht ein.

Bei der zweiten Variante von Figur 4 und 5 mit der rückwärts geneigten Einlaufstrecke (9) beginnt der Auslaufschlitz (19) an der tangentialen Kontaktstelle des anderen Bandabschnitts (11) am Mantel seiner unteren Umlenkrolle (17). Der Flor (7) wird vom einen Legeband (5) oder Bandabschnitt (19) im Anschluss an diese Stelle zunächst noch ein Stück gerade und dann im Bogen mit einem Komplementärwinkel β' von z.B. 115° weitergeführt und umgelenkt. Auf den einseitig geführten Flor (7) wirken zunächst nur sein Floreigengewicht und danach zusätzlich Fliehkräfte aus der Umlenkung ein.

Der Bandeinlauf (4) weist insgesamt fünf Umlenkkrollen (14,15,16,17,18) auf. Das florführende Legeband oder Zuführband (5) ist über zwei vorzugsweise am oberen Hauptwagen (2) relativ ortsfest angeordnete Umlenkrollen (14,15) geführt. Die Umlenkrollen (14,15) sind in den beiden Varianten entsprechend der Schräge der Einlaufstrecke (9) in der Höhe und seitlich vorwärts bzw. rückwärts distanziert.

Das andere Legeband (6) ist über drei Umlenkrollen (16,17,18) geführt. Die obere Umlenkrolle (16) des Legebandes (6) ist in beiden Varianten z.B. oberhalb der gegenüberliegenden Umlenkrolle (14) angeordnet.

Der Höhenunterschied zwischen den Umlenkrollen (14,16) kann beträchtlich sein. Vorzugsweise liegt die Drehachse (46) der Umlenkrolle (16) über dem obersten Umfangspunkt bzw. Zenit (47) der Umlenkrolle (14). Der im wesentlichen gerade Bandabschnitt (11) des Gegenbands (6) reicht dadurch mindestens bis zum Zenit (47) und bevorzugt darüber hinaus und bildet eine gerade Zwickel- oder Trichterwand. Der Einlaufschlitz (12) kann außerdem schmal oder eng gehalten werden. Beides ist günstig für die störungsfreie Florführung im Einlauf- und Umlenkbereich, insbesondere bei hohen Geschwindigkeiten. Außerdem ist diese Anordnung günstig für eine Verstärkung der ersten Umlenkung und eine Verkleinerung des Neigungswinkels α, α' zu Gunsten einer Vergrößerung von β, β'. Je steiler hierbei die Bandabschnitte (11,12) verlaufen, desto kompakter baut der Oberwagen (2).

In der Ausführungsform von Figur 2 und 3 ist der Seiten- und Höhenabstand der Umlenkrolle (16) zur Umlenkrolle (14) des florführenden Legebandes (5) vergleichsweise klein, wodurch sich ein kurzer Einlauftrichter (12) ergibt. Die Einlaufstrecke (9) ist relativ lang, wobei die geraden Bandabschnitte (10,11) fast über ihre gesamte Länge eng benachbart und ohne großen Längenversatz verlaufen. Der etwas längere Bandabschnitt (11) ragt an beiden Enden geringfügig und in etwa gleich weit über den Bandabschnitt (10) vor.

Bei der anderen Ausführungsform von Figur 4 und 5 kann der Seiten- und Höhenabstand der Umlenkrollen (14,16) größer sein, wobei die Umlenkrolle (16) mit deutlichem Abstand über dem Zenit (47) der Umlenkrolle (14) liegt, was zu einem längeren und sich weiter öffnenden Einlauftrichter (12) führt. Außerdem haben die Bandabschnitte (10,11) einen größeren und unsymmetrischen Längenversatz und bilden eine kürzere Einlaufstrecke (9).

Im Anschluss an die untere Umlenkrolle (17) hat das Legeband (6) eine wiederkehrende Bandschlaufe (13), in der es über die dritte Umlenkrolle (18) geführt ist und in Richtung zum Legewagen (3) hin umgelenkt wird. Die Umlenkrollen (15,17,18) sind mit ihren Achsen (38,39,40) auf einer gemeinsamen und vorzugsweise horizontalen Linie angeordnet. Der Durchmesser der Umlenkrolle (18) kann größer als die Durchmesser der unteren Umlenkrollen (15,17) sein. Nach der Einlaufstrecke (9) werden dadurch beide Legebänder (5,6) in Parallellage und in einen horizontalen zum Legewagen (3) verlaufenden Abschnitt umgelenkt. In diesem anschließenden Horizontalabschnitt liegen die beiden Legebänder (5,6) wieder so eng beieinander, daß sie den Flor (7) zwischen sich beidseits führen.

Im Bereich unterhalb des Auslaufschlitzes (19) kann eine Stützeinrichtung (21), z.B. eine frei drehbare Stützrolle, für das Legeband (6) angeordnet sein. Die Stützeinrichtung (21) befindet sich vorzugsweise etwa in der Mitte zwischen den benachbarten Umlenkrollen (15,17). Die Lage kann alternativ seitlich bis unter diese Umlenkrollen verschoben werden. Die Stützrolle (21) beeinflußt den Abstand der Legebänder (5,6).

Der Bandeinlauf (4) bzw. die Einlaufstrecke (9) sind verstellbar. Beispielsweise können die Umlenkrollen (16,17,18) und die Stützrolle (21) mit geeigneten Zustelleinrichtungen (22) in ihrer Lage verändert werden. Vorzugsweise ist die Zustellrichtung bei den im Bereich des Einlaufschlitzes (12) befindlichen Umlenkrollen (16,17) im wesentlichen senkrecht zur Richtung der Einlaufstrecke (9). Dadurch kann die Weite des Einlaufschlitzes (12) und gegebenenfalls auch die trichterförmige Verengung der Einlaufstrecke (9) verändert werden. Die Legebänder (5,6) können luftdurchlässig sein, so daß durch die zunehmende Verengung der Einlaufstrecke (9) der Flor zusammengepreßt und dabei die enthaltene Luft herausgedrückt wird.

Für die Bandführung des Gegenbands (6) ist es in Anbetracht der vorgenannten Rollenverstellbarkeit und aus anderen Gründen günstig, wenn das Gegenband (6) von der oberen Umlenkrolle (16) direkt zu der benachbarten stationären Umlenkrolle (43) am Rand des Gestells (3) geführt wird. Dies begünstigt auch eine offene Florführung auf der Zuführstrecke (26). In der gezeigten Ausführungsform von Figur 1 sind die stationären Umlenkrollen (42) des Zuführband (5) an der einen Seite des Gestells neben dem Abzugsband (8) und die stationären Umlenkrollen (43) des Gegenbands (6) an der anderen Gestellseite neben dem Abzugsband (8) angeordnet.

Die Umlenkrolle (18) kann horizontal verstellbar sein und kann dadurch gegenüber der Umlenkrolle (17) des Legebandes (6) zur Veränderung der Bandschlaufe (13) angenähert oder entfernt werden.

Die Stützrolle (21) ist vertikal verstellbar und kann dadurch ebenfalls gegenüber den Umlenkrollen (15,17) angenähert bzw. entfernt werden. Mit der Stützrolle (21) wird die Florführung am unteren Ende des Auslaufschlitzes (19) und am Eintritt in den Zonenbereich (41) mit den parallelen Legebändern (5,6) im Anschluss an die Umlenkrolle (15) beeinflusst.

Abwandlungen der gezeigten Ausführungsformen sind in verschiedener Weise möglich. In der Variante von Figur 4 und 5 kann die obere Umlenkrolle (16) des Legebandes (6) tiefer angeordnet sein, wodurch sich ein Oberwagen (2) mit geringerer Bauhöhe ergibt. Auch die Baulänge kann gegenüber der ersten Variante von Figur 2 und 3 verkürzt werden. Ferner kann die Zahl der Umlenkrollen (14,15,16,17,18) und deren Ausrichtung variieren. Insbesondere können die Umlenkrollen (15,17) einen gewissen Höhenversatz haben. Die Rollenachsen (38,39,40) müssen auch nicht auf einer horizontalen Linie liegen, sondern können eine schräge Verbindungslinie haben, wobei z.B. der Zonenabschnitt der Andruckzone (27) zwischen den beiden Hauptwagen (2,3) ebenfalls entsprechend schräg verläuft. Ferner können Lagerung und Antriebe der Haupt- und Hilfswagen (2,3,31,32) variieren.

### BEZUGSZEICHENLISTE

- 1: Vliesleger
- 2: Hauptwagen, Oberwagen
- 3: Hauptwagen, Legewagen
- 4: Bandeinlauf
- 5: Legeband, Zuführband
- 6: Legeband, Gegenband
- 7: Flor
- 8: Abzugsband
- 9: Einlaufstrecke
- 10: Bandabschnitt
- 11: Bandabschnitt
- 12: Einlaufschlitz, Einlauftrichter
- 13: Bandschlaufe
- 14: Umlenkrolle, Zuführband
- 15: Umlenkrolle, Zuführband
- 16: Umlenkrollen, Gegenband
- 17: Umlenkrolle, Gegenband
- 18: Umlenkrolle, Gegenband
- 19: Auslaufschlitz
- 20: Fahrwerk
- 21: Stützeinrichtung, Stützrolle
- 22: Zustelleinrichtung
- 23: Vlies
- 24: Laufrichtung
- 25: Zuführband
- 26: Zuführstrecke
- 27: Führungszone
- 28: Fahrschiene
- 29: Laufrolle
- 30: Gestell
- 31: Spannwagen, Hilfswagen
- 32: Spannwagen, Hilfswagen
- 33: Umlenkrolle, Zuführband
- 34: Umlenkrolle, Zuführband
- 35: Umlenkrolle, Zuführband
- 36: Umlenkrolle Gegenband
- 37: Floraustritt Legewagen
- 38: Rollenachse
- 39: Rollenachse
- 40: Rollenachse
- 41: Zonenbereich
- 42: Umlenkrolle Zuführband
- 43: Umlenkrolle Gegenband
- 44: Bandabschnitt, Abdecktrum Zuführband
- 45: Bandabschnitt, Abdecktrum Gegenband
- 46: oberster Umfangspunkt, Zenit
- 47: Drehachse

## Patentansprüche

1. Vliesleger mit mehreren relativ zueinander beweglichen Wagen (2,3) und mehreren Legebändern (5,6) zwischen denen der Flor (7) in einer abgewinkelten Führungszone (27) aufgenommen und zumindest bereichsweise beidseitig geführt oder abgedeckt ist, wobei der Vliesleger (1) eingangseitig für die Floraufnahme einen Zonenbereich mit einem Bandeinlauf (4) der Legebänder (5,6) mit einer schräg abwärts geneigten Einlaufstrecke (9) und zwischen den Hauptwagen (2,3) einen weiteren Zonenbereich (41) aufweist und wobei die Legebänder (5,6) im Bandeinlauf (4) mit zwei über Umlenkkrollen (14,15,16,17,18) geführten Bandabschnitten (10,11) nahe beieinander laufen, zwischen denen der Flor (7) beidseitig geführt oder abgedeckt ist, **dadurch gekennzeichnet, dass** der Flor (7) in der Führungszone (27) im wesentlichen nur in gerade verlaufenden Abschnitten der Legebänder (5,6) beidseitig geführt ist.

2. Vliesleger nach Anspruch 1, **dadurch**
**gekennzeichnet, dass** die Bandabschnitte (10,11) sich jeweils zwischen oberen und unteren Umlenkrollen (14,15 und 16,17) erstrecken, wobei die unteren Umlenkrollen (15,17) mit ihren Achsen (38,39) im wesentlichen auf gleicher Höhe angeordnet sind.

3. Vliesleger nach Anspruch 1 oder 2, **dadurch**
**gekennzeichnet, dass** die Einlaufstrecke (9) mit den benachbarten Bandabschnitten (10,11) im oberen Bereich der Umlenkrollen (15,17) vor deren Achsen (38,39) endet

4. Vliesleger nach Anspruch 1, 2 oder 3, **dadurch**
**gekennzeichnet, dass** die Bandabschnitte (10,11) zwischen den oberen und unteren Umlenkrollen (14,15 und 16,17) im wesentlichen parallel laufen.

5. Vliesleger nach einem der vorhergehenden Ansprüche, **dadurch gekennzeichnet, dass** die unteren Umlenkrollen (15,17) seitlich distanziert sind und unter Aufhebung der beidseitigen Florführung oder Florklemmung zwischen sich einen sich öffnenden Auslaufschlitz (19) bilden.

6. Vliesleger nach einem der vorhergehenden Ansprüche, **dadurch gekennzeichnet, dass** die Bandabschnitte (10,11) in Einlaufrichtung (24) des Zuführbandes (5) schräg abwärts geneigt sind.

7. Vliesleger nach Anspruch 6, **dadurch**
**gekennzeichnet, dass** die Bandabschnitte (10,11) einen Neigungswinkel α gegen die Einlaufrichtung (24) zwischen 90° und 160°, vorzugsweise zwischen 100° und 130°, aufweisen.

8. Vliesleger nach einem der Ansprüche 1 bis 5, **dadurch gekennzeichnet, dass** die Bandabschnitte (10,11) gegen die Einlaufrichtung (24) des Zuführbandes (5) schräg abwärts geneigt sind.

9. Vliesleger nach Anspruch 8, **dadurch**
**gekennzeichnet, dass** die Bandabschnitte (10,11) einen Neigungswinkel α' gegen die Einlaufrichtung (24) zwischen 90° und 30°, vorzugsweise zwischen 80° und 50°, aufweisen.

10. Vliesleger nach einem der vorhergehenden Ansprüche, **dadurch gekennzeichnet, dass** der Bandeinlauf (4) fünf Umlenkkrollen (14,15,16,17,18) aufweist.

11. Vliesleger nach einem der vorhergehenden Ansprüche, **dadurch gekennzeichnet, dass** das eine den Flor (7) zuführende Legeband (5) über zwei Umlenkkrollen (14,15) geführt ist.

12. Vliesleger nach einem der vorhergehenden Ansprüche, **dadurch gekennzeichnet, dass** das andere Legeband (6) über drei Umlenkkrollen (16,17,18) geführt ist.

13. Vliesleger nach einem der vorhergehenden Ansprüche, **dadurch gekennzeichnet, dass** das andere Legeband (6) nach der unteren Umlenkkrolle (16) in einer wiederkehrenden Bandschlaufe (13) über zwei Umlenkkrollen (17,18) geführt ist.

14. Vliesleger nach einem der vorhergehenden Ansprüche, **dadurch gekennzeichnet, dass** die obere Umlenkrolle (16) des anderen Legebandes (6) oberhalb der Umlenkrolle (14) des Zuführbandes (5) angeordnet ist.

15. Vliesleger nach Anspruch 14, **dadurch**
**gekennzeichnet, dass** die Drehachse (46) der oberen Umlenkrolle (16) des anderen Legebandes (6) oberhalb des Zenits (47) der Umlenkrolle (14) des Zuführbandes (5) angeordnet ist.

16. Vliesleger nach einem der vorhergehenden Ansprüche, **dadurch gekennzeichnet, dass** zwischen den oberen Umlenkrollen (14,16) ein Einlaufschlitz (12) gebildet ist.

17. Vliesleger nach einem der vorhergehenden Ansprüche, **dadurch gekennzeichnet, dass** im Bereich des Auslaufschlitzes (19) eine Stützeinrichtung (21), vorzugsweise eine Stützrolle, für das andere Legeband (6) angeordnet ist.

18. Vliesleger nach einem der vorhergehenden Ansprüche, **dadurch gekennzeichnet, dass** die Stützeinrichtung (21) eine Zustelleinrichtung (22) aufweist.

19. Vliesleger nach einem der vorhergehenden Ansprüche, **dadurch gekennzeichnet, dass** ein oder mehrere Umlenkrollen (14,15,16,17,18) eine Zustelleinrichtung (22) aufweisen.

20. Vliesleger nach einem der vorhergehenden Ansprüche, **dadurch gekennzeichnet, dass** die Wagen (2,3) Fahrwerke (20) mit Laufrollen (29) aufweisen und an gemeinsamen Fahrschienen (28) gelagert sind.

21. Verfahren zum Führen eines Flors (7) an einem Vliesleger (1) mit mehreren relativ zueinander beweglichen Wagen (2,3) und mehreren Legebändern (5,6) zwischen denen der Flor (7) in einer abgewinkelten Führungszone (27) aufgenommen und zumindest bereichsweise beidseitig geführt oder abgedeckt wird, wobei der Flor (7) eingangseitig in einem Zonenbereich mit einem Bandeinlauf (4) der Legebänder (5,6) mit einer schräg abwärts geneigten Einlaufstrecke (9) aufgenommen und in einem weiteren Zonenbereich (41) zwischen den Hauptwagen (2,3) geführt wird und wobei die Legebänder (5,6) im Bandeinlauf (4) mit zwei über Umlenkkrollen (14,15,16,17,18) geführten Bandabschnitten (10,11) nahe beieinander laufen, zwischen denen der Flor (7) beidseitig geführt oder abgedeckt wird, **dadurch**
**gekennzeichnet, dass** der Flor (7) in der Führungszone (27) im wesentlichen nur in gerade verlaufenden Abschnitten der Legebänder (5,6) beidseitig geführt wird.

22. Verfahren nach Anspruch 21, **dadurch**
**gekennzeichnet, dass** die beidseitige Florführung oder Florklemmung an den unteren Umlenkrollen (15,17) aufgehoben wird und der Flor (7) in einen zwischen den Umlenkrollen (15,17) sich öffnenden Auslaufschlitz (19) einläuft.

23. Verfahren nach Anspruch 21 oder 22, **dadurch**
**gekennzeichnet, dass** der Flor (7) am Bandeinlauf (4) gegen die Laufrichtung (24) in der Zuführstrecke (26) umgelenkt wird.

## Claims

1. Nonwoven laying machine with a plurality of carriages (2, 3) moveable relative to one another and with a plurality of laying belts (5, 6), between which the web (7) is received in an angled guide zone (27) and is at least in regions guided or covered on both sides, the nonwoven laying machine (1) having on the entry side for web reception a zonal region with a belt run-in (4) of the laying belts (5, 6) with a run-in stage (9) inclined obliquely downwards and, between the main carriages (2, 3), a further zonal region (41), and the laying belts (5, 6) running near to one another in the belt run-in (4) with two belt portions (10, 11) which are guided via deflective rollers (14, 15, 16, 17, 18) and between which the web (7) is guided or covered on both sides, **characterized in that** the web (7) is guided on both sides in the guide zone (27) essentially only in straight-running portions of the laying belts (5, 6).

2. Nonwoven laying machine according to Claim 1, **characterized in that** the belt portions (10, 11) extend in each case between upper and lower deflecting rollers (14, 15 and 16, 17), the lower deflecting rollers (15, 17) being arranged with their axes (38, 39) essentially at the same height.

3. Nonwoven laying machine according to Claim 1 or 2, **characterized in that** the run-in stage (9) with the adjacent belt portions (10, 11) ends in the upper region of the deflecting rollers (15, 17) before the axes (38, 39) of the latter.

4. Nonwoven laying machine according to Claims 1, 2, or 3, **characterized in that** the belt portions (10, 11) run essentially parallel between the upper and lower deflecting rollers (14, 15, and 16, 17).

5. Nonwoven laying machine according to one of the preceding claims, **characterized in that** the lower deflecting rollers (15, 17) are spaced apart laterally and, at the same time cancelling web guidance or web nipping on both sides, form between them an opening run-out slot (19).

6. Nonwoven laying machine according to one of the preceding claims, **characterized in that** the belt portions (10, 11) are inclined obliquely downwards in the run-in direction (24) of the feed belt (5).

7. Nonwoven laying machine according to Claim 6, **characterized in that** the belt portions (10, 11) have an inclination angle a relative to the run-in direction (24) of between 90° and 160°, preferably of between 100° and 130°.

8. Nonwoven laying machine according to one of Claims 1 to 5, **characterized in that** the belt portions (10, 11) are inclined obliquely downwards relative to the run-in direction (24) of the feed belt (5).

9. Nonwoven laying machine according to Claim 8, **characterized in that** the belt portions (10, 11) have an inclination angle a' relative to the run-in direction (24) of between 90° and 30°, preferably of between 80° and 50°.

10. Nonwoven laying machine according to one of the preceding claims, **characterized in that** the belt run-in (4) has five deflecting rollers (14, 15, 16, 17, 18).

11. Nonwoven laying machine according to one of the preceding claims, **characterized in that** one laying belt (5) feeding the web (7) is guided via two deflecting rollers (14, 15).

12. Nonwoven laying machine according to one of the preceding claims, **characterized in that** the other laying belt (6) is guided via three deflecting rollers (16, 17, 18).

13. Nonwoven laying machine according to one of the preceding claims, **characterized in that** the other laying belt (6) is guided after the lower deflecting roller (16) in a recurring belt loop (13) via two deflecting rollers (17, 18).

14. Nonwoven laying machine according to one of the preceding claims, **characterized in that** the upper deflecting roller (16) of the other laying belt (6) is arranged above the deflecting roller (14) of the feed belt (5).

15. Nonwoven laying machine according to Claim 14, **characterized in that** the axis of rotation (46) of the upper deflecting roller (16) of the other laying belt (6) is arranged above the zenith (47) of the deflecting roller (14) of the feed belt (5).

16. Nonwoven laying machine according to one of the preceding claims, **characterized in that** a run-in slot (12) is formed between the upper deflecting rollers (14, 16).

17. Nonwoven laying machine according to one of the preceding claims, **characterized in that** a supporting device (21), preferably a supporting roller, for the other laying belt (6) is arranged in the region of the run-out slot (19).

18. Nonwoven laying machine according to one of the preceding claims, **characterized in that** the supporting device (21) has an advancing device (22).

19. Nonwoven laying machine according to one of the preceding claims, **characterized in that** one or more deflecting rollers (14, 15, 16, 17, 18) have an advancing device (22).

20. Nonwoven laying machine according to one of the preceding claims, **characterized in that** the carriages (2, 3) have travel mechanisms (20) with running rollers (29) and are mounted on common travel rails (28).

21. Method for guiding a web (7) on a nonwoven laying machine (1) with a plurality of carriages (2, 3) moveable relative to one another and with a plurality of laying belts (5, 6), between which the web (7) is received in an angled guide zone (27) and is at least in regions guided or covered on both sides, the web (7) being received on the entry side in a zonal region with a belt run-in (4) of the laying belts (5, 6) with a run-in stage (9) inclined obliquely downwards and, in a further zonal region (41), being guided between the main carriages (2, 3), and the laying belts (5, 6) running near to one another in the belt run-in (4) with two belt portions (10, 11) which are guided via deflecting rollers (14, 15, 16, 17, 18) and between which the web (7) is guided or covered on both sides, **characterized in that** the web (7) is guided on both sides in the guide zone (27) essentially only in straight-running portions of the laying belts (5, 6).

22. Method according to Claim 21, **characterized in that** the web guidance or web nipping on both sides is cancelled at the lower deflecting rollers (15, 17), and the web (7) runs into a run-out slot (19) opening between the deflecting rollers (15, 17).

23. Method according to Claim 21 or 22, **characterized in that** the web (7) is deflected at the belt run-in (4) relative to the running direction (24) in the feed stage (26).

## Revendications

1. Dispositif de dépose de voile, comprenant plusieurs chariots (2, 3) mobiles les uns par rapport aux autres et plusieurs bandes (5, 6) de dépose entre lesquelles le voile (7) est reçu dans une zone (27) de guidage coudée et est guidé des deux côtés ou recouvert au moins par partie, le dispositif (1) de dépose de voile ayant, du côté de l'entrée, pour la réception du voile, une partie de zone ayant une entrée (4) des bandes (5, 6) de dépose, dont la section (9) d'entrée est inclinée vers le bas et, entre les chariots (2, 3) principaux une autre partie (41) de zone, et les bandes (5, 6) de dépose courant en étant proches les unes des autres, dans l'entrée (4) de bande en ayant deux parties (10, 11) de bande guidées sur des rouleaux (14, 15, 16, 17, 18) de renvoi, parties de bande entre lesquelles le voile (7) est guidé des deux côtés ou est recouvert, **caractérisé en ce que** le voile (7) n'est, dans la zone (27) de guidage, guidé des deux côtés essentiellement que dans des parties rectilignes des bandes (5, 6) de dépose.

2. Dispositif de dépose de voile suivant la revendication 1, **caractérisé en ce que** les parties (10, 11) de bande s'étendent respectivement entre des rouleaux (14, 15 et 16, 17) supérieurs et inférieurs de renvoi, les axes (38, 39) des rouleaux (15, 17) inférieurs de renvoi étant disposés sensiblement au même niveau.

3. Dispositif de dépose de voile suivant la revendication 1 ou 2, **caractérisé en ce que** la section (9) d'entrée ayant les parties (10, 11) de bande voisines se termine dans la partie supérieure des rouleaux (15, 17) de renvoi avant leurs axes (38, 39).

4. Dispositif de dépose de voile suivant la revendication 1, 2 ou 3, **caractérisé en ce que** les parties (10, 11) de bande s'étendent sensiblement parallèlement entre les rouleaux (14, 15 et 16, 17) supérieurs et inférieurs de renvoi.

5. Dispositif de dépose de voile suivant l'une des revendications précédentes, **caractérisé en ce que** les rouleaux (15, 17) inférieurs de renvoi sont à distance latéralement et forment, en mettant fin au guidage du voile des deux côtés ou au serrage du voile, entre eux une fente (19) de sortie qui s'ouvre.

6. Dispositif de dépose de voile suivant l'une des revendications précédentes, **caractérisé en ce que** les parties (10, 11) de bande sont inclinées vers le bas dans le sens (24) d'entrée de la bande (5) d'amenée.

7. Dispositif de dépose de voile suivant la revendication 6, **caractérisé en ce que** les parties (10, 11) de bande ont un angle α d'inclinaison par rapport au sens (24) d'entrée compris entre 90° et 160°, de préférence entre 100° et 130°.

8. Dispositif de dépose de voile suivant l'une des revendications 1 à 5, **caractérisé en ce que** les parties (10, 11) de bande sont inclinées vers le bas dans le sens contraire au sens (24) d'entrée de la bande (5) d'amenée.

9. Dispositif de dépose de voile suivant la revendication 8, **caractérisé en ce que** les parties (10, 11) de bande ont un angle α' d'inclinaison dans le sens contraire au sens (24) d'entrée compris entre 90° et 30°, de préférence entre 80° et 50°.

10. Dispositif de dépose de voile suivant l'une des revendications précédentes, **caractérisé en ce que** l'entrée (4) de bande a cinq rouleaux (14, 15, 16, 17, 18) de renvoi.

11. Dispositif de dépose de voile suivant l'une des revendications précédentes, **caractérisé en ce que** l'une **des** bandes (5) de dépose amenant le voile (7) est guidée sur deux rouleaux (14, 15) de renvoi.

12. Dispositif de dépose de voile suivant l'une des revendications précédentes, **caractérisé en ce que** l'autre bande (6) de dépose est guidée sur trois rouleaux (16, 17, 18) de renvoi.

13. Dispositif de dépose de voile suivant l'une des revendications précédentes, **caractérisé en ce que** l'autre bande (6) de dépose est guidée après le rouleau (16) inférieur de renvoi en une boucle (13) de bande de retour sur deux rouleaux (17, 18) de renvoi.

14. Dispositif de dépose de voile suivant l'une des revendications précédentes, **caractérisé en ce que** le rouleau (16) supérieur de renvoi de l'autre bande (6) de dépose est disposé au-dessus du rouleau (14) de renvoi de la bande (5) d'amenée.

15. Dispositif de dépose de voile suivant la revendication 14, **caractérisé en ce que** l'axe (46) de rotation du rouleau (16) supérieur de renvoi de l'autre bande (6) de dépose est disposé au-dessus du zénith (47) du rouleau (46) de renvoi de la bande (5) d'amenée.

16. Dispositif de dépose de voile suivant l'une des revendications précédentes, **caractérisé en ce qu'**une fente (12) d'entrée est formée entre les rouleaux (14, 16) supérieurs de renvoi.

17. Dispositif de dépose de voile suivant l'une des revendications précédentes, **caractérisé en ce que** dans la région de la fente (19) de sortie est disposé un dispositif (21) d'appui, de préférence un rouleau d'appui, pour l'autre bande (6) de dépose.

18. Dispositif de dépose de voile suivant l'une des revendications précédentes, **caractérisé en ce que** le dispositif (21) d'appui a un dispositif (22) d'avance.

19. Dispositif de dépose de voile suivant l'une des revendications précédentes, **caractérisé en ce que** un ou plusieurs rouleau(x) (14, 15, 16, 17, 18) de renvoi comporte(nt) un dispositif (22) d'avance.

20. Dispositif de dépose de voile suivant l'une des revendications précédentes, **caractérisé en ce que** les chariots (2, 3) ont des mécanismes (20) de déplacement ayant des galets (29) de roulement et sont montés sur des rails (28) communs.

21. Procédé de guidage d'un voile (7) sur un dispositif (1) de dépose de voile ayant plusieurs chariots (2, 3) mobiles les uns par rapport aux autres et plusieurs bandes (5, 6) de dépose entre lesquelles le voile (7) est reçu dans une zone (27) de guidage coudée et est guidé des deux côtés ou recouvert au moins par partie, le voile (7) étant reçu du côté de l'entrée dans une partie de zone ayant une entrée (4) des bandes (5, 6) de dépose dont la section (9) d'entrée est inclinée vers le bas et étant guidé dans une autre partie (41) de zone entre les chariots (2, 3) principaux, et les bandes (5, 6) de dépose courant, en étant proches les unes des autres dans l'entrée (4) de bande ayant deux parties (10, 11) de bande guidées sur des rouleaux (14, 15, 16, 17, 18) de renvoi, parties de bande entre lesquelles le voile (7) est guidé des deux côtés ou est recouvert, **caractérisé en ce que** l'on guide le voile (7) dans la zone (27) de guidage sensiblement seulement dans des parties rectilignes des bandes (5, 6) de dépose.

22. Procédé suivant la revendication 21, **caractérisé en ce que** l'on supprime le guidage du voile des deux côtés ou le serrage du voile sur les rouleaux (15, 17) inférieurs de renvoi et l'on fait entrer le voile dans une fente (19) de sortie s'ouvrant entre les rouleaux (15, 17) de renvoi.

23. Procédé suivant la revendication 21 ou 22, **caractérisé en ce que** l'on renvoie le voile (7) à l'entrée (4) de bande dans le sens inverse du sens (24) de déplacement dans la section (26) d'amenée.
